# EUROPÄISCHE PATENTSCHRIFT

(11) **EP 2 206 200 B1**
(45) Veröffentlichungstag und Bekanntmachung des Hinweises auf die Patenterteilung: **13.02.2013**
(21) Anmeldenummer: 08841024.6
(22) Anmeldetag: 08.10.2008
(51) Int. Cl.: H01R 9/26, H01R 29/00, H01R 31/08

(54) **REIHENKLEMME MIT EINEM VERBINDER**
TERMINAL BLOCK HAVING A CONNECTOR
BARRETTE À BORNES AVEC UN ÉLÉMENT DE LIAISON

(30) Priorität: 23.10.2007 DE 202007014863 U; 08.10.2008 DE 202008013232 U
(43) Veröffentlichungstag der Anmeldung: 14.07.2010
(73) Patentinhaber: ABB AG, 68309 Mannheim (DE)
(72) Erfinder: HENKE, Ralf, 50321 Brühl (DE); WEHRMANN, Sven, 40724 Hilden (DE)
(74) Vertreter: Schmidt, Karl Michael
(86) Internationale Anmeldenummer: PCT/EP2008/008492
(87) Internationale Veröffentlichungsnummer: WO 2009/052949

(56) Entgegenhaltungen:
- EP-A- 0 678 934
- DE-A1-102004 040 859

## Beschreibung

Die Erfindung betrifft eine Reihenklemme nach dem Oberbegriff des Anspruchs 1.

Derartige Reihenklemmen sind aus dem Stand der Technik in verschiedener Ausgestaltung bekannt.

Durch Aufstecken bzw. Einbringen der Verbinder in die für sie vorgesehen Steckplätze ist es möglich, Stromschienen von zwei oder mehr Reihenklemmen in Anreihrichtung leitend miteinander zu verbinden, um derart eine Querverteilung von einem oder mehreren Potentialen in Anreihrichtung zu realisieren.

Dabei ist es bekannt, die Querverbinder mit an Sollbruchstellen abtrennbaren Steckern zu versehen, so dass es möglich ist, nur ganz bestimmte der aneinander gereihten Reihenklemmen leitend miteinander zu verbinden.

Die gattungsgemäße Anordnung hat sich an sich bewährt.

Es ist aber wünschenswert, die Möglichkeiten zur Potentialverteilung innerhalb der Reihenklemme auf einfach Weise noch vielseitiger zu gestalten, so dass gegenüber dem Stand der Technik weitere Möglichkeiten zur Potentialverteilung gegeben sind.

Die Erfindung löst diese Aufgabe durch den Gegenstand des Anspruchs 1.

Aus der EP 0 678 934 A und aus der DE 10 2004 040859 sind zwar Reihenklemmen bekannt. Ebenso ist die Interkonnexion zwischen verschiedenen Ebenen der Reihenklemmen bekannt. Diese Interkonnexionsmöglichkeit ist aber durch die vorgegebene Form der Verbinder nicht variabel.

Durch die Erfindung wird es möglich, Potentiale auch innerhalb jeder Reihenklemme zur Verteilung quasi beliebig auf einfache Weise miteinander zu verbinden, so dass die Möglichkeiten zur Potentialverteilung innerhalb der Reihenklemmenanordnung auf einfache Weise deutlich erhöht bzw. erweitert werden.

Im Rahmen dieser Anmeldung wird daher unter Querverteilung einmal die Querverteilung in Anreihrichtung über mehrere Reihenklemmen hinweg und andererseits eine Verteilung innerhalb einer Reihenklemme verstanden, also insbesondere auch "Vertikalverteilung" in der Reihenklemme. Vorzugsweise ist damit wenigstens einer der Verbinder als Querverbinder und wenigstens einer der Verbinder als Vertikalverbinder ausgelegt.

Vorteilhafte Ausgestaltungen sind den Unteransprüchen zu entnehmen.

Nachfolgend wird die Erfindung unter Bezug auf die Zeichnung anhand von Ausführungsbeispielen näher beschrieben. Es zeigt:
- Fig. 1a: eine perspektivische Ansicht einer ersten Reihenklemmanordnung mit zwei Verbindern im kontaktierten Zustand;
- Fig. 1b: einen Ausschnitt aus Fig. 1 a mit den Verbindern im noch nicht gesteckten bzw. kontaktierten Zustand;
- Fig. 2: eine perspektivische Ansicht einer zweiten, steckerartigen Reihenklemmenanordnung mit zwei Steckern im kontaktierten Zustand;
- Fig. 3a: eine perspektivische Ansicht einer dritten Reihenklemme für eine Reihenklenunenanordnung mit zwei Steckern im noch nicht kontaktierten Zustand;
- Fig. 3b: einen Verbinder der Anordnung aus Fig. 3a.

Fig. 1 zeigt eine Reihenklemmenanordnung 1 aus aneinander reihbaren Reihenklemmen 2a, 2b, 2c, ... die jeweils einen Isolierkörper 31 und wenigstens einen oder mehrere Anschlüsse 3a, 3b; 4a, 4b, 5a, 5b, 6a, 6b für Leiter (Fig. 1) aufweisen, die nach Fig. 1 stufenartig in einer Ebene senkrecht zur Anreihrichtung übereinander in mehreren Ebenen angeordnet sind und die jeweils paarweise über Stromschienen 3c, 4c, 5c, 6c miteinander leitend verbunden sind.

Die Anschlüsse 3a, 3b, ... sind hier beispielhaft als Zugfederanschlüsse ausgestaltet, eine Ausgestaltung in anderer Anschlusstechnik, so als Druckfederanschluss, isolationsdurchdringender Anschluss oder als Schraubanschluss ist ebenfalls denkbar.

Es ist ferner denkbar, die Anschlüsse 3a, 3b; ... derart auszugestalten, dass sie direkt mit einem Steckverbinder kontaktierbar sind. (Fig. 2). Die Anschlüsse 3a, 3b; ... und die Stromschienen 3c, 4c, ... sind vorzugsweise in mehreren - hier vier - Ebenen 3, 4, 5, 6 übereinander angeordnet.

Als unterschiedliche Anschlussebenen wird hier auch angesehen, wenn die Anschlüsse (3a, 3b, ...) an sich in einer Ebene liegen, nicht aber auch durchgängig die Stromschienen (3c, 4c, ...) zur Verbindung der Anschlüsse (siehe Fig. 2).

Der Begriff der Stromschiene ist nicht zu eng zu fassen. Er umfasst im Sinne dieser Anmeldung nicht nur Schienen insbesondere aus Metall sondern beispielsweise auch Leiterbahnen oder drahtartige Leiter.

Nach Fig. 1 sind die Reihenklemmen zum Aufrasten auf eine Tragschiene 7 ausgelegt, an der sie mit einem Befestigungsfuß 8 festgerastet werden können.

Jede der Reihenklemmen 2a, 2b, ... ist vorzugsweise in ihrem oberen, d.h. von der Tragschiene 7 abgewandt liegenden Bereich mit mehreren Steckplätzen 9, 10, 11, 12, 13, 14, 15, 16 zur Aufnahme von Verbindern 17, 18 versehen. Nach Fig. 1 liegt dieser Bereich direkt mittig oberhalb der Tragschiene 7.

Dabei sind jeweils zwei der Steckplätze zu einem Doppelteckplatz zusammengefasst, was auf einfache Weise dadurch realisierbar ist, dass je zwei der Steckplätze 9, 10 bzw. 11, 12 usw. auf von der Tragschiene 7 bzw. unteren Seite der Reihenklemmen 2 verschiedenen weit entfernten Stufenebenen einer in sich gestuften Stromschiene 19 ausgebildet sind, die hierzu in diesen verschiedenen Ebenen Stecköffnungen 20, 21 aufweist.

Jede der Stromschienen 19 ist mit einer der Anschlussebenen 3 bis 6 verbunden, was beispielsweise über Stromschienenstücke 23 - 26 realisierbar ist, so dass nach Fig. 1 beispielhaft vier gestufte Stromschienen 19a - d vorgesehen sind, wobei jede der gestuften Stromschienen 19a - d über eines der vorzugsweise senkrecht zur Tragschiene verlaufenden Stromschienenstücke 23,24,25,26 mit jeweils einer der in verschiedenen Ebenen angeordneten Stromschienen 3c, 4c, 5c, 6 c verbunden ist.

Nach Fig. 1 dienen beispielhaft die näher zur Tragschiene 12 liegenden Einstecköffnungen 21 zur Aufnahme der ersten Verbinder 17, die sich nach Art von Querverbindem in Anreihrichtung der Reihenklemmen bzw. in Haupterstreckungsrichtung der Tragschiene 7 "quer" bzw. "horizontal" erstrecken.

Die weiter von der Tragschiene 7 entfernt liegenden Einstecköffnungen 20 dienen dagegen zur Aufnahme der weiteren steckbaren Verbinder 18, die als "Vertikalverbinder" senkrecht zur Anreihrichtung der Reihenklemmen bzw. zur Haupterstreckungsrichtung der Tragschiene ausgerichtet werden und die dazu dienen, verschiedene Steckplätze innerhalb einer einzelnen Reihenklemmen und damit einzelne oder sämtliche der Stromschienen 3c, 4c, ... bzw. der Anschlussebenen 3, 4, 5, 6 innerhalb jeder Reihenklemme ("vertikal" genannt) miteinander zu verbinden.

Danach sind die Einstecköffnungen 20, 21 für die Verbinder 17, 18 matrixartig gruppiert sind.

Durch die gestufte Ausgestaltung der Stromschienen 19 zur Aufnahme der Verbinder 17, 18 ist es auf einfache Weise möglich, jeweils zwei der Verbinder quasi kreuzend übereinander anzuordnen, so dass einerseits in Anreihrichtung und andererseits senkrecht zur Anreihrichtung Stromschienen bzw. Potentiale innerhalb der Reihenklemmenanordnung querverteilt werden können.

Die Verbinder 17, 18 sind vorzugsweise kammartig ausgestaltet und weisen jeweils einen Rückenbereich 17a, 18a und vorzugsweise abtrennbare Steckbereiche 17b, 18b auf, so dass durch Ausbrechen von Steckbereichen 17b verschiedenste Potentialverteilungen realisierbar sind.

Beispielsweise können mit einem Verbinder 17 mit vier Steckerbereichen 17b in Anreihrichtung X maximal vier Reihenklemmen 2a, 2b, ... in Anreihrichtung miteinander verbunden werden. Wenn jetzt noch jeweils einer der weiteren Verbinder 18 in jeder der vier Reihenklemmen 2a, 2b, ... angeordnet wird, der die Stromschienen 3c, 4c, ... innerhalb jeder der Reihenklemmen 2a, 2b, 2c, 2d miteinander verbindet, wird ein Potential auf einfache Weise an viele - hier sechzehn - Anschlüsse 3a, 3b, 4a, ... gelegt. Die Anzahl der Anschlüsse ist beispielhaft. Je Reihenklemme 2 können auch mehr oder weniger als acht Anschlüsse 3a, 3b; ... und/oder weniger oder mehr als vier Anschlussebenen 3 - 6 vorgesehen sein.

Es ist zudem denkbar, an der Oberseite oder in/an den Seitenbereichen der Reihenklemmen weitere Verbinder vorzusehen.

Fig. 2 zeigt als Alternative insbesondere zu Fig. 1 einen steckerartigen Verbinderaufsatzblock 27, der hier aus vier Aufsatzklemmen 28a, 28b, ... besteht, die zu dem Querverbindungsblock zusammengefasst sind, der als Ganzes auf eine Reihenklemmenanordnung mit einer entsprechenden Ausnehmung und entsprechenden Anschlüssen aufrastbar ist (letztere hier nicht dargestellt). Dabei sind die Stromschienen 19 jeweils mit hier beispielhaft in Richtung zur Reihenklemme hin (in Fig. 2 unten) tulpenartigen Steckbereichen 29 versehen, die zur Kontaktierung korrespondierender Steckbereiche beispielsweise an einer Reihenklemmenanordnung (hier nicht dargestellt) nutzbar sind.

Der Verbinderaufsatzblock 27 weist wenigstens einen vorzugsweise ansteckbaren oder angefonnten Rasthaken 30 zur Verrastung insbesondere auf einem korrespondierend ausgebildeten Reihenklemmenblock auf

Die Möglichkeiten zur Querverteilung an den Stromschienen 19 entsprechen ansonsten denen des Ausführungsbeispiels der Fig. 2. Eine Abdeckung 42 dient insbesondere als Staubschutz.

In Fig. 3 wird eine zu einer Reihenklemmenanordnung reihbare Reihenklemme 43 dargestellt, in der übereinander liegende Stromschienen 3c - 6c "vertikal" über eine Art konfigurierbaren Verbinderstift bzw. -stecker 31 verbindbar sind, der ein Griffteil 32 und an das Griffteil 32 ansetzbare Stiftabschnitte 33 - 36 aufweist. Die Stiftabschnitte 33 - 36 sind jeweils im Bereich einer Stromschiene am Außenumfang entweder leitend oder isoliert ausgebildet.

Nach Fig. 3 sind die unteren beiden Stiftabschnitte 33, 34 mittels einem oder mehreren Federbereichen 37 leitend ausgebildet, der dritte Stiftabschnitt 35 ist außen isolierend und in seinem Inneren leitend ausgebildet und der obere Stiftabschnitt 36 ist an seinem Außenumfang wiederum mittels Federbereichen 37 leitend ausgebildet. Wird der derart vorkonfigurierte Verbinderstift 31 in eine sämtliche Anschlussebenen 3, 4, 5, 6 durchsetzende Öffnung 38 im Isolierstoffgehäuse und in den Stromschienen 3c, 4c, ... eingesetzt, kontaktieren die äußeren Federbereiche 37 in der ersten, zweiten und vierten Anschlussebene jeweils die dort liegenden Stromschienen 3c, 4c, 6c, wohingegen sie mit der dritten Anschlussebene 5c von untern nicht verbunden sind.

Durch eine entsprechende Konfiguration des Verbinderstifts 31, d.h. durch eine Auswahl und Zusammenstellung von am Außenumfang leitenden und nicht leitenden Stiftabschnitten sind die Anschlüsse bzw. Stromschienen 3c bis 6c frei konfigurierbar miteinander verbunden. Kombiniert werden kann diese Maßnahme ggf. mit weiteren Verbindern, die sich in Anreihrichtung der Tragschiene erstrecken.

Denkbar wäre es auch, eine Anzahl von verschieden ausgelegten Verbinderstiften vorzufertigen oder als nicht frei konfigurierbare Stifte mit in axialer Richtung leitenden und nicht leitenden Bereichen auszulegen (hier nicht dargestellt).

Die Anschlüsse 3a, 4a, der Reihenklemme sind hier ansonsten als Stifte 39 ausgebildet, die mit Steckern 40 einzeln oder als Gruppe einfach kontaktierbar sind.

Verbinder 17 zur Querverbindung der Reihenklemmen 43a in Anreihrichtung sind auf Steckplätze 44 hier im seitlichen Bereich der Isoliergehäuse steckbar. Derart ist bei der Reihenklemmenanordnung der Fig. 3 wiederum eine "horizontale" Potential-Querverteilung nicht nur in Anreihrichtung sondern auch eine "vertikale" Potential-Querverteilung innerhalb jeder der Reihenklemmen 43a, 43b, ... vorgesehen, so dass wiederum auch eine Potentialverteilung in Anreihrichtung über mehrere Reihenklemmen hinweg und auch über die verschiedenen Ebenen von Stromschienen innerhalb jeder Stromschiene realisierbar ist.

### Bezugszeichen

| | |
|---|---|
| Reihenklemmenanordnung | 1 |
| Reihenklemmen | 2a, 2b, ... |
| Anschlüsse | 3a, 3b; 4a, 4b, ... |
| Stromschienen | 3c, 4c, ... |
| Ebenen | 3,4,5,6 |
| Tragschiene | 7 |
| Befestigungsfuß | 8 |
| Steckplätze | 9, 10, 11, 12, 13, 14, 15, 16 |
| Verbinder | 17, 18 |
| Rückenbereiche | 17a, 18a |
| Steckbereiche | 17b, 18 |
| Stromschiene | 19 |
| Stecköffnungen | 20, 21 |
| Stromschienenstücke | 22 |
| Stromschienenstücke | 23, 24, 25, 26 |
| Verbinderstift oder -stecker | 31 |
| Griffteil | 32 |
| Stiftabschnitte | 33, 34, 35, 36 |
| Federbereiche | 37 |
| Öffnung | 38 |
| Stifte | 39 |
| Stecker | 40 |
| Isolierkörper | 41 |
| Abdeckung | 42 |
| Reihenklemme | 43 |
| Steckplätze | 44 |

## Patentansprüche

1. Reihenklemme,
a. die wenigstens einen oder mehrere Anschlüsse (3a, 3b, ...) für elektrische Leiter oder Stecker aufweist und
b. mehrere die Leiter- oder Steckeranschlüsse miteinander leitend verbindende Stromschienen (3c, 4c,...), die in mehreren verschiedenen Ebenen angeordnet sind, und
c. einen frei konfigurierbaren, steckbaren Querverbinder (31) zur leitenden Verbindung von wenigstes zwei oder mehr der in verschieden Ebenen angeordneten Stromschienen (3c, 4c, ...), **gekennzeichnet dadurch, dass** der Querverbinder als Verbinderstift (31) mit in axialer Richtung leitenden und nicht leitenden Abschnitten ausgebildet ist.

2. Reihenklemme nach Anspruch 1, **dadurch gekennzeichnet, dass** der Verbinderstift (31) aus einem Griffabschnitt (32) und damit zusammensteckbaren und am Außenumfang leitend oder nicht leitend ausgestalteten Stiftabschnitten (33 - 36) zusammensetzbar ist.

## Claims

1. Terminal block,
a. which has at least one or more connections (3a, 3b, ...) for electrical conductors or plugs, and
b. a plurality of busbars (3c, 4c, ...), which conductively connect the conductor connections or plug connections and are arranged on a plurality of different levels, and
c. a freely configurable, plug-in cross-connector (31) for conductive connection of at least two or more of the busbars (3c, 4c, ...), which are arranged on different levels, **characterized in that** the cross-connector is in the form of a connector pin (31) with conductive and non-conductive sections in the axial direction.

2. Terminal block according to Claim 1, **characterized in that** the connector pin (31) is composed of a grip section (32) and pin sections (33-36) which can thus be plugged together and are conductive or non-conductive on the external circumference.

## Revendications

1. Barrette à bornes,
a. présentant au moins un ou plusieurs raccords (3a, 3b, ...) pour conducteurs ou connecteurs électriques et
b. présentant plusieurs rails conducteurs (3c, 4c, ...) reliant de manière conductrice les uns aux autres les raccords pour conducteurs ou connecteurs, lesquels rails conducteurs sont disposés dans plusieurs plans différents, et
c. un connecteur transversal enfichable (31) pouvant être configuré librement, pour la connexion conductrice d'au moins deux ou plus de deux des rails conducteurs (3c, 4c, ...) disposés dans différents plans,
**caractérisée en ce que** le connecteur transversal est réalisé sous forme de broche de connexion (31) avec des portions conductrices et non conductrices dans la direction axiale.

2. Barrette à bornes selon la revendication 1, **caractérisée en ce que** la broche de connexion (31) peut être assemblée à partir d'une portion de préhension (32) et de portions de broches (33 - 36) pouvant être enfichées les unes dans les autres et configurées de manière conductrice ou non conductrice sur la périphérie extérieure.
